# FASCICULE DE BREVET EUROPEEN

(11) **EP 0 023 270 B1**
(45) Date de publication et mention de la délivrance du brevet: **01.02.1984**
(21) Numéro de dépôt: 80103544.5
(22) Date de dépôt: 24.06.1980
(51) Int. Cl.: B41J 3/02, B41J 3/12

(54) **Imprimante par points comportant une tête d'impression basculante**
Punktdrucker mit einem schwenkbaren Druckkopf
Dot printer comprising a tiltable print head

(30) Priorité: 30.07.1979 US 62259
(43) Date de publication de la demande: 04.02.1981
(73) Titulaire: International Business Machines Corporation, Armonk, N.Y. 10504 (US)
(72) Inventeur: Choberka, John Mark, Pompano Beach Florida 33060 (US); Rex, Donald Karl, Highland Beach Florida 33431 (US)
(74) Mandataire: Colas, Alain

## Description

### Domaine technique

La présente invention concerne une imprimante à tête d'impression par points à matrice de fils, et plus particulièrement une telle imprimante comportant une tête pouvant basculer.

### Etat de la technique antérieure

Les imprimantes par points à matrice de fils sont bien connues dans l'art antérieur. Elles comportent généralement une tête d'impression à matrice de fils montée dans un chariot qui permet son mouvement latéral. L'imprimante comporte en outre un dispositif de manipulation du papier permettant l'alimentation du papier, soit en feuilles, soit en bande continue, autor de la platine. La tête d'impression se déplace latéralement devant le papier, soit pas à pas, soit à v;tesse constante. Elle comporte plusieurs fils minces, par exemple huit. Une extrémité de chaque fil est raccordée à un dispositif d'actionnement qui peut être excité pour entraîner le fil vers l'avant. Les autres extrémités des fils sont alignés verticalement au voisinage de la platine. Le ruban encreur est disposé entre les extrémités des fils et le papier si bien que lorsqu'un dispositif d'actionnement est excité, un fil est entraîné vers l'avant et frappe le ruban contre le papier sur lequel un point est imprimé. Par un mouvement latéral approprié de la tête d'impression et une excitation sélective des solénoïdes, des caractères peuvent être imprimés par les fils sur le papier d'une manière bien connue de l'homme de l'art. Une tête d'impression par points à matrice de fils est décrite par exemple dans le brevet FR-A-2 253 629 et des moyens la commandant pour imprimer des caractères alpha-numériques sont présentés dans le brevet FR-A-2 374 691.

En outre, on peut trouver dans le brevet US-A-3 987 883, la description du montage de la tête d'impression dans l'imprimante.

L'un des problèmes rencontrés dans les imprimantes par points à matrice de fils de l'art antérieur, réside dans la qualité des caractères imprimés. En raison du fait que les fils de la matrice de la tête d'impression doivent être physiquement séparés les uns des autres pour éviter qu'ils ne s'usent ou se détériorent par frottement, les points qu'ils impriment sont également séparés. Bien que les points imprimés tendent quelque peu à se fondre les uns dans les autres, le caractère final n'a cependant pas la qualité des caractères obtenus par les imprimantes à caractères d'impression monobloc gravés. Ceci est particulièrement vrai dans le cas des caractères comportant des lignes non verticales et non horizontales tels que A ou X. Pour améliorer la qualité des caractères imprimés, il est possible d'utiliser une imprimante par points à matrice de fils qui commande plusieurs passages de sa tête d'impression sur le même ligne afin d'imprimer des points entre ceux imprimés précédemment. On supprime de cette manière les espaces libres existant entre les points. On a décrit dans le »IBM Technical Disclosure Bulletin« de Mai 1978, vol. 20, No. 12, page 5097 et 5098, une imprimante de ce type dans laquelle les fils d'impression sont déplacés sur une distance égale à la moitié d'un espacement mesuré entre les centres des points précédemment imprimés de façon que lors d'un deuxième passage de la tête d'impression sur la même ligne, des points soient imprimées entre les points imprimés au cours du premier passage. En outre, la vitesse de l'imprimante est réduite de moitié, de telle sorte que la distance horizontale entre les points est réduite de moitié et que les points imprimés se chevauchent. On pourrait également obtenir les mêmes résultats en déplaçant la platine d'une distance égale à la moitié de l'espace mesuré entre les centres des points précédemment imprimés et en effectuant un passage de la tête d'impression avant puis après le déplacement de la platine. De plus, plutôt que de diminuer de moitié la vitesse de la tête d'impression, il serait possible de provoquer des passages supplémentaires de celle-ci pour imprimer des points dans les espaces laissés libres au cours des passages précédents de façon à provoquer le chevauchement effectif de points imprimés sur une ligne horizontale.

Dans l'imprimante décrite dans la revue »IBM Technical Disclosure Bulletin« citée précédemment et qui comporte une tête d'impression basculante utilisée pour l'impression de points entre des points précédemment imprimés sur une ligne verticale, la tête d'impression est montée à rotation dans un berceau et un solénoïde est excité pour provoquer sa rotation. Un moyen d'arrêt est prévu pour limiter la rotation de la tête de façon à disposer les fils d'impression d'une manière appropriée pour que l'impression des points se fasse entre les points précédemment imprimés.

L'un des problèmes posés par les têtes d'impression basculantes est celui des tolérances. En raison d'un espacement centre à centre des fils d'impression d'approximativement 0,38 mm, il est nécessaire de déplacer l'extrémité de la tête d'impression de 0,19 mm avec une tolérance de plus ou moins 0,01 mm. Avec un déplacement aussi faible, les tolérances des éléments mécaniques, commandant ce déplacement, sont très étroites. En ce qui concerne les tolérances, le point de rotation et les moyens d'arrêt sont des zones critiques. L'axe de rotation doit rester fixe. Ainsi, il est peu pratique d'utiliser un montage pivotant classique dans lequel un axe de pivotement cylindrique est introduit dans un trou cylindrique étant donné que pour permettre la rotation de l'axe, il est nécessaire que le diamètre du trou soit supérieur à celui de l'axe de pivotement. Cette exigence provoque un mouvement axial trop important ne permettant pas un déplacement suffisamment précis des fils d'impression sur une distance suffisamment faible. La deuxième zone où les tolérances doivent être faibles ou nulles consiste dans les moyens d'arrêt. Les moyens d'arrêt doivent donc être une pièce usinée avec précision. En outre, le mouvement répété de la tête d'impression contre les moyens d'arrêt entraînera le remplacement périodique de ceux-ci en raison de son usure et de sa détérioration.

### Exposé de l'invention

La présente invention concerne une imprimante comprenant une tête d'impression par points, à matrice de fils, cette tête comportant plusieurs fils d'impression qui sont actionnés pour imprimer une série de premiers points sur un milieu d'enregistrement tandis que la tête se déplace latéralement devant ledit milieu, et ladite tête pouvant être basculée pour imprimer une série de seconde points entre les premiers points imprimés. Cette imprimante comprend une tête d'impression comportant plusieurs fils d'impression, le centre de l'extrémité d'impression de chaque fil étant séparé du centre des fils adjacents par une distance donnée, un chariot pouvant se déplacer devant ledit milieu, et portant la tête d'impression, des moyens de rotation pour faire pivoter la tête d'impression par rapport au chariot, un doigt amovible faisant partie de la tête d'impression et s'étendant au-delà de cette tête, ce doigt étant orienté parallèlement à l'axe de rotation de la tête, une ouverture ménagée dans le chariot pour recevoir une douille également amovible recevant ledit doigt, cette douille ayant une dimension intérieure, le long de la trajectoire suivie par ledit doigt en rotation, excédant la dimension du doigt tangentielle à la dite trajectoire de rotation d'une longueur prédéterminée dépendant du basculement désiré de telle sorte que la tête imprime la série de premiers points lorsque le doigt est en bas de l'ouverture et la sé,rie de seconds points lorsque le doigt est en haut de l'ouverture, et des moyens d'entraînement pour faire pivoter la tête d'impression par rapport au chariot.

D'autres objets, caractéristiques et avantages de la présente invention ressortiront mieux de l'exposé qui suit, fait en référence aux dessins annexés à ce texte, qui représentent un mode de réalisation préféré de celle-ci.

### Brève description des dessins

La Figure 1 est une vue en perspective d'une imprimante par points à matrice de fils utilisant la tête d'impression améliorée de la présente invention.
La Figure 2 représente les lettres H et A imprimées par une imprimante à matrice de fils de l'art antérieur.
La Figure 3 représente les lettres H et A imprimées par une imprimante à matrice de fils selon la présente invention.
La Figure 4 est une vue en perspective de la tête d'impression de l'imprimante de la Figure 1.
La Figure 5 est une vue de dessus de la tête d'impression et de son berceau représenté à la figure 4.
La Figure 6 est une vue de côté de la tête d'impression de la Figure 4, le porte-pivot étant représenté en coupe partielle.
La Figure 7 est une vue en coupe du dispositif de la Figure 6 pris selon la ligne 7-7.
Les Figures 8, 9 et 10 sont des vues de côté en coupe partielle de la tête d'impression montrant son montage dans son berceau et son démontage.
Les Figures 11 et 12 montrent en détail comment le moyen d'arrêt limité l'angle de rotation de la tête d'impression de la Figure 4, et
La Figure 13 est une représentation schématique du système électrique commandant l'imprimante de la Figure 1.

### Description d'un mode réalisation de la présente invention

La Figure 1 est une vue en perspective d'une imprimante 10 comportant une tête d'impression 12 réalisée selon les enseignements de la présente invention. L'imprimante 10 comporte un porte-ruban 14 qui assure le passage du ruban encreur devant la tête d'impression 12. En outre, l'imprimante 10 comporte une platine 16 disposée du côté du ruban opposé à la tête d'impression 12.

L'imprimante 10 comporte également un système d'alimentation de papier 18 comprenant deux éléments d'entraînement 20 qui alimentent le papier ou tout autre milieu d'enregistrement autour de la platine 16 et devant la tête d'impression 12 pour permettre l'impression des caractères sur le papier. Le milieu d'enregistrement peut consister en une bande de papier continu à bandes marginales perforées, entraînée dans le système d'alimentation 18 par les éléments 20, ou consister en feuilles de papier introduites derrière la platine 16 et entraînées par des galets presseurs lorsque la platine 16 est entraînée en rotation. Le mouvement du papier dans le système d'alimentation 18 est commandé par des moteurs pas à pas (non représentés) qui répondent à des signaux électriques.

L'impression des caractères sur le papier est provoquée par l'actionnement d'un ou de plusieurs fils de la tête d'impression 12 afin de provoquer leur mouvement vers l'avant et la frappe du ruban contre le papier qui est maintenu fermement par la platine 16. Puis le fil est déconditionné et revient dans sa position initiale, laissant un point imprimé sur le papier. La tête d'impression 12 se déplace de la marge gauche vers la droite et les fils sont actionnés de façon à provoquer l'impression de points adjacents qui forment des caractères sur le papier disposé autour de la platine 16. La tête d'impression 12 comprend huit fils minces disposés en une colonne verticale sur le côté de la tête 12 le plus proche de la platine 16. Une extrémité des sept fils supérieurs de la colonne verticale est utilisée pour imprimer les caractères tandis que le fil inférieur restant est utilisé pour le souligement. Les extrémités opposées des fils sont connectées à huit dispositifs d'actionnement individuels montés en cercle. Les dispositifs d'actionnement de la tête d'impression 12 sont protégés par un capot 22. La tête d'impression 12 est décrite en détail dans les brevets FR-A-2 253 629 et US-A-3 987 883 cités précédemment.

La tête d'impression 12 est entraînée de gauche à droite et de droite à gauche le long de la platine 16 sur deux rails 26 et 28 par un moteur pas à pas (non représenté) raccordé à un ensemble à poulies et courroies 24.

Dans les imprimantes de l'art antérieur, une seule ligne de caractères est imprimée lorsque la tête d'impression 12 se déplace de la gauche, comme on le voit dans la Figure 1, vers la droite. Puis, la platine 16 est entraîne en rotation pour avancer le papier d'un interligne et la tête d'impression 12 est ramenée vers la gauche dans sa position de la Figure 1. Pendant son mouvement de droite à gauche, une deuxième ligne de caractères est imprimée sur le papier, et les caractères sont tels que représentés à la Figure 2. Etant donné que les fils doivent être physiquement séparés les uns des autres pour éviter leur usure et leur déterioration, les points imprimés sont également séparés les uns des autres. L'espacement horizontal des points, par exemple dans les parties horizontales des lettres H et A de la Figure 2, est déterminé par la vitesse de la tête d'impression 12 lorsqu'elle parcourt latéralement la platine 16 et par la cadence d'excitation des dispositifs d'actionnement des fils d'impression. On notera que la distance entre les points devient particulièrement importante dans le cas des lignes inclinées, comme dans la partie supérieure de la lettre A de la Figure 2. Dans le »IBM Technical Disclosure Bulletin« de Mai 1978, Vol. 20, No. 12, pages 5097 et 5098, on décrit des moyens qui commandent l'impression des caractères au cours d'un passage de la tête d'impression 12 de gauche à droite sur la platine 16. Cependant, la vitesse de la tête d'impression 12 est réduite de 50% et, au cours du passage de droite à gauche, la tête d'impression 12 est basculée de façon que la deuxième impression se fasse entre les points verticaux. Les caractères imprimés apparaissent alors tels que montrés sur la Figure 3. On voit, d'après la Figure 3, que les caractères ont une forme plus continue et plus régulière que celle des caractères imprimés par les machines de l'art antérieur de ce type. La forme des caractères de la Figure 3 se rapproche plus de celle des caractères imprimés par les machines à écrire du type à caractères d'impression monobloc gravés.

On notera qu'en réduisant la vitesse de la tête d'impression sur la platine de 50% environ, on provoque l'impression des points horizontaux entre les points horizontaux imprimés par les machines de l'art antérieur.

Les Figures 4, 5 et 6 représentent un ensemble tête d'impression 12 qui comprend la tête d'impression elle-même 30 semblable à celle présentée dans le brevet FR-A-2 253 629 cité précédemment et qui bascule dans un berceau 32. Les Figures 4, 5 et 6 sont respectivement des vues en perspective, de dessus et de côté de la tête d'impression 30 et de son berceau 32.

La tête d'impression 30 comprend huit dispositifs d'actionnement 36 qui peuvent être du type décrit dans le brevet Fr-A-2 253 629 cité précédemment. Les dispositifs d'actionnement 36 commandent chacun un fil d'impression particulier 38 et sont agencés en cercle à l'arrière de la tête d'impression 30. Les fils 38 sont guidés en alignement vertical dans le boîtier 40 de la tête d'impression 30 et débouchent selon une ligne verticale à l'avant42 de la tête 30.

Chacun d'eux doit être physiquement séparé en tous points des fils voisins pour éviter leur usure et leur détérioration qui pourraient être provoquées par leur frottement. Le panneau à circuits imprimés 44 est placé entre les dispositifs d'actionnement 36 et le boîtier 40 de la tête d'impression 30, et les fils imprimés de ce tableau connectent chacun des dispositifs d'actionnement 36 au connecteur46.

La tête d'impression 30 est montée dans le support de tête ou berceau 32 par l'intermédiaire de deux éléments de support 48 et 50 et ce montage sera décrit plus en détail ultérieurement. Le support de tête ou berceau 32 comprend un réservoir d'huile 52 dont le haut est prolongé par une oreille 54. Le berceau 32 comprend également deux axes de pivotement 56 et 58 fixés dans ses côtés. En outre, un doigt 60 présentant une partie à section cylindrique 62 et une partie à section »en losange« 64, dont les pointes aux extrémités de la diagonale longue sont tronguées, est fixée dans le berceau 32 par une vis de blocage 66. La partie à section en forme de losange 64 du doigt 60 comporte un axe vertical parallèle aux fils alignés 38 de la tête, qui est plus long que son axe horizontal.

Les Figures 7, 8, 9 et 10 montrent comment la tête d'impression 30 est montées dans le berceau 32 par l'intermédiaire des éléments de support 48 et 50 que l'on va maintenant décrire. Le berceau 32 comporte quatre jambes, dont trois, les jambes 68, 70 et 72 sont représentées sur les figures. Les jambes 68 et 70 sont des jambes latérales situées du côté gauche lorsque l'on fait face au sens d'actionnement des fils et la jambe 72 ainsi que celle qui n'est pas représentée et qui est similaire à la jambe 70, sont les deux jambes latérales droites du berceau 32. Les jambes 68 et 72 constituent les deux jambes avants tandis que la jambe 70 et la jambe non représentée, constituent les deux jambes arrières. Chacune des jambes 68, 70 et 72 comporte un passage 74. Les deux éléments de support 48 et 50 sont introduits dans les passages 74 des jambes latérales comme représenté dans les Figures 8, 9 et 10 sur lesquelles on voit que l'élément de support 50 est introduit dans les passages 74 des jambes 68 et 70. Les éléments de support 48 et 50 sont identiques à une exception près. En général, chacun des éléments de support est de section cylindrique à l'exception de l'élément de support 50 dont la partie 76 traversant le passage 74 de la jambe 68 présente une section en forme de losange, son axe vertical long étant parallèle à la ligne des fils 38. La partie 76 à section en losange a pour but de réduire au minimum les problèmes d'alignement lors de la fabrication du berceau 32. Grâce à l'axe horizontal plus court de la partie à section en losange 76, les éléments du support 48 et 50 peuvent être disposés dans les passages ménagés dans les jambes avants 68 et 72 avec un jeu relativement important par rapport à ce qu'il serait dans le cas d'une partie 76 qui serait cylindrique. Le jeu latéral de la tête d'impression 12 n'est pas aussi critique que le jeu vertical étant donné que la tête 12 ne tourne que sur un angle très faible correspondant à la moitié de la distance centre à centre séparant les points imprimés adjacents.

Chacun des éléments de support 48 et 50 présente une extrémité avant conique 78 se logeant dans un évidement conique correspondant d'un élément 80. L'élément 80 est rendu solidaire du boîtier 40 par un bras 82. La partie des éléments de support 48 et 50 comprise entre les passages 74 des jambes latérales telles que les jambes 68 et 70 des Figures 8 à 10, comprend une butée 84 et un ressort 86 qui est disposé entre les jambes arrières, telle que la jambe 70, et la butée 84. La butée 84 est placée sur les éléments de support 48 et 50 de façon que, lorsque la tête d'impression 30 est montée dans le berceau 32, elle soit appliquée contre les jambes avants 68 et 72 par le ressort 86. L'extrémité arrière des éléments de support 48 et 50 présente une section cylindrique 88 de diamètre réduit par rapport à celui de la partie principale, et solidaire de cette dernière. L'extrémité arrière des éléments de support 48 et 50 est introduite dans un togemeni: ,nénagé dans le bloc récepteur arrière 90 raccordé au tableau de circuits 44 qui est lui-même raccordé au boîtier 40. Un isolant 92 est prévu au fond du logement du bloc récepteur 90 pour isoler le panneau à circuits imprimés 44 par rapport aux éléments de support 48 et 50. Ceux-çi sont introduits dans le bloc récepteur 90 en pressant le ressort 94. La longueur des éléments de support 48 et 50 est inférieure à la distance séparant d'une part le fond du logement conique de l'élément 80 et, d'autre part, la partie arrière du bloc 90, si bien que le ressort 94, lorsqu'il est disposé entre l'isolant 92 et l'extrémité arrière 96 de la partie principale des éléments 48 et 50, exerce une force contre le boîtier 40, ce qui maintient l'extrémité conique 78 dans le logement conique 80.

Chacun des éléments de support 48 et 50 comporte en outre un trou 98 usiné en son centre de telle façon que ledit trou soit disposé dans le passage 74 des jambes arrières du berceau 32, par exemple dans la jambe 70, lorsque les éléments de support 48 et 50 butent et s'appuient sur le logement conique 80 et que le ressort 86 est allongé au maximum. Le trou 98 peut être exposé en déplaçant la tête d'impression 30 et les éléments de support 48 et 50 vers l'arrière par rapport au berceau 32, ce qui comprime le ressort 86. Cette opération peut être effectuée rapidement en utilisant la poignée 97.

On décrira maintenant le retrait ou enlèvement de la tête d'impression 30 du berceau 32. Cette opération est facilitée par le fait que le ressort 86 pousse les éléments de support 48 et 50 vers l'avant 42 tandis que le ressort 94 pousse le boîtier 40 vers l'arrière, ce qui maintient les logements coniques 80 contre les extrémités coniques 78 des éléments de support 48 et 50 comme on le voit dans la Figure 8. Pour retirer la tête d'impression 30 du berceau 32, la première étape consiste à repousser la tête d'impression 30 et les éléments de support 48 et 50 tout en maintenant le berceau 32 dans la position de la Figure 9, ce qui comprime le ressort 86 et expose le trou 98. Puis une goupille 100 est introduite dans le trou 98. Le boîtier 40 et les éléments de support 48 et 50 sont alors entraînés vers l'avant par la force exercée par le ressort 86 et amenés dans une position telle, que la goupille 100 porte contre les jambes arrière 70 du berceau 32. Puis, comme on le voit dans la Figure 10, le boîtier 40 est poussé vers l'avant tandis que les éléments de support 48 et 50 sont maintenus en position fixe par la goupille 100 qui porte contre les jambes arrière 70; ce mouvement vers l'avant est suffisamment important pour provoquer le retrait de l'extrémité conique 78 des éléments de support des logements coniques 80. Cette position est représentée en trait pleins dans la Figure 10. Pendant ce mouvement, le ressort 94 est comprimé et l'extrémité arrière 88 des éléments de support 48 et 50 se déplace vers l'isolant 92 situé dans le bloc récepteur arrière 90. Puis, le boîtier complet est déplacé vers le bas, comme indiqué par la flèche 102, afin que le logement conique 80 se trouve dans la position 80A. Ensuite, le ressort 94 revient dans sont état normal, entraînant ainsi le boîtier dans le sens indiqué par la flèche 104, ce qui provoque le passage du logement conique 80 dans la position 80B. A cet instant, les éléments.de support 48 et 50 ont été dégagés du bloc récepteur arrière 90 qui se trouve maintenant dans la position 90B et la tête d'impression 32 peut être retirée en soulevant le côté arrière du boîtier 40 et en le dégageant du berceau 32 tout en retirant le côté avant 82 de sous les éléments de support 48 et 50.

La Figure 4 représente le chariot 34. La tête d'impression 30 et le berceau 32 assemblés par les éléments de support 48 et 50 comme décrit précédemment, sont montés à pivot dans le chariot 34. Le côté avant du chariot 34 comporte un coulisseau 106 monté sur le rail ou arbre 28. Le coulisseau 106 comprend le palier 108 et un support 110 pour un deuxième palier (non représenté) disposé sous le chariot 34. Un troisième palier similaire au palier 108 est aussi prévu sur le côté du coulisseau 106 caché par l'arbre 28. L'autre côté du chariot 34 comporte également les mêmes paliers. Le chariot 34 comporte aussi un deuxième coulisseau 112 monté sur l'arbre 26 d'une manière bien connue.

Le côté droit du chariot 34 comporte le mécanisme d'entraînement du ruban 114 qui comprend un moyeu 116 à introduire dans le porte-ruban 14. Le ruban (non représenté) est entraîné à partir du porte-ruban 14, autour du côté avant 42 de la tête d'impression 30 et ramené à l'arrière du magasin 14 d'une manière bien connue dans l'art antérieur.

Le chariot 34 comporte un ensemble de réception d'axes de pivotement 118 des deux côtés de la tête d'impression 30. Afin de simplifier la figure, on n'a représenté qu'un seul de ces deux ensembles de réception 118, étant entendu qu'un élément similaire est prévu de l'autre côté de la tête d'impression 30.

La Figure 6 montre le montage à rotation du berceau 32 sur le chariot 34. Comme indiqué précédemment, il s'agit d'un montage pivotant, c'est-à-dire que le berceau 32 pivote autor des axes 56 et 58. L'ensemble de réception d'axes de pivotement 118 du chariot 34 est traversé par deux passages 152 et 154. Le récepteur d'axes de pivotement 156 est introduit dans le passage 152 et comporte une tête 158 de grande dimension et dont la base comporte une découpe 160. La configuration de la découpe 160 est telle qu'elle peut recevoir la tête de la vis 162 qui est introduite dans le passage 154. L'autre côté du récepteur d'axes de pivotement 156 comporte une rainure en V 164. La rainure en V 164 et la découpe 160 de la tête 158 sont alignées de façon que, lorsque la tête de la vis 162 est logée dans la découpe la rainure en V 164 se trouve dans une position lui permettant de recevoir l'axe de pivotement 58 du berceau 32.

Le porte-pivot 166 est fixé à l'ensemble de réception 118 par la vis 162 et présente une rainure en U horizontale 168 orientée perpendiculairement à la vue de la Figure 6. Le diamètre de la partie circulaire de la rainure en U 168 est légèrement supérieur au diamètre de l'axe de pivotement 58 de façon que ce dernier puisse être logé dans ladite rainure en U. Un alésage 170 est prévu pour recevoir le ressort 172 et il est aligné avec le récepteur d'axes de pivotement 156 lorsque le porte-pivot 166 est fixé par la vis 162. Le ressort 172 est comprimé lorsque le porte-pivot 166 est fixé par la vis 162 si bien qu'il applique une force contre l'axe de pivotement 58 et la maintient dans la rainure en V Bien qu'on ne l'ait pas représenté, il est évident qu'une structure identique comprenant l'ensemble de réception d'axes de pivotement 118, le récepteur de pivotement 156, la vis 162 et le porte pivot 166, est prévu sur le côté opposé du chariot 34 pour recevoir l'axe de pivotement 56 à la place de l'axe 58. Monté de cette manière, le berceau 32 peut pivoter autour des axes 56 et 58. L'avantage présenté par l'utilisation de la structure de cette invention par rapport à une structure plus classique qui comporte un passage cylindrique pour recevoir les axes de pivotement 56 et 58, réside tout d'abord dans le fait qu'une friction moindre est rencontrée lorsque les axes 56 et 58 tournent dans une rainure en V plutôt que dans un passage cylindrique et, encore plus important, l'importance des problèmes d'alignement est réduit par le fait qu'il n'y a que deux zones de jonction entre la partie de la rainure en V 164 et les axes de pivotement 56 et 58.

Le chariot 34 comprend également un dispositif de commande de distance 120 disposé sur son côté gauche comme on le voit sur la Figure 4. La plaque 122 est fixée au dispositif de commande 120 et constitue un prolongement de celui-ci. La hauteur du dispositif de commande 120 et de la plaque 122 est choisie de façon que le haut de la plaque 122 soit disposée sous l'oreille 54 du berceau 32. Un solénoïde 124 est fixé sous la plaque 122 par les vis 130 et 132 et le piston 126 du solénoïde 124 traverse un passage 128 ménagé dans la plaque 122. Une vis de blocage 134 est fixée dans l'oreille 54 en alignement avec le point où le piston 126 entre en contact avec la plaque 154. La vis de blocage 134 est ajustée de façon à être en contact léger avec le piston 126 lorsque le solénoïde 124 n'est pas excité.

La plaque 122 est fixée au dispositif 120 par la vis 136. En outre, la plaque 122 comporte un trou vertical 138 et le dispositif 120 un trou horizontal 140 aligné pour recevoir le doigt 60 du berceau 32. Le trou 140 reçoit une douille 142 fixée par une vis de blocage 144 disposée dans le trou vertical 138. La longueur de la douille 142 et celle de la partie à section en losange 64 du doigt 60, sont approximativement égales si bien que la partie 64 du doigt 60 est mobile dans la douille 142. Le diamètre intérieur de la douille 142 est légèrement supérieur au diamètre le plus long de la partie 64 du doigt 60. Le doigt 60 comporte également une partie plate 146 alignée avec un alésage 148 ménagé dans le dispositif 120 (voir Figure 7). Le ressort 150 est logé dans l'alésage 148 et maintenu comprimé contre la partie plate 146 par la plaque 122. De cette manière le doigt est maintenu en position basse normale comme on le voit dans la Figure 7.

L'angle de rotation du berceau 32 sur le chariot 34 est commandé par le mouvement de la partie à section en losange 64 du doigt 60 dans la douille 142 et ceci est montré dans les Figures 7, 11 et 12. Lorsque le solénoïde 124 n'est pas excité, le ressort 150 applique une force contre la partie plate 146 du doigt 60 provoquant l'application de la partie inférieure de la partie 64 du doigt 60 contre la partie inférieure intérieure de la douille 142 comme le montre les Figures 7 et 11. Lorsque le solénoïde 124 est excité, la force appliquée contre l'oreille 54 est supérieure à celle appliquée par le ressort 150 contre le doigt 60. L'oreille 54 se déplace donc vers le haut et entraîne avec elle tout le berceau 32, y compris le doigt 60. Ce mouvement est brusquement stoppé lorsque la partie supérieure de la partie 64 du doigt 60 entre en contact avec la partie supérieure intérieure de la douille 142 comme on le voit à la Figure 12. La différence entre le diamètre intérieur de la douille 142 et l'axe long de la partie 64 du doigt 60, peut être choisie pour commander le mouvement des fils d'impression 38 sur une distance correspondant à la moitié de la distance centre à centre séparant les fils ou, autrement dit, à la moitié de la distance centre à centre séparant les points imprimés. Cette différence entre le diamètre intérieur de la douille 142 et l'axe vertical long de la section en losange 64 du doigt 60 peut être facilement déterminé en rendant le rapport, existant entre la distance séparant l'axe de rotation des axes 56 et 58, du côté avant 42 et la distance séparant cet axe de rotation du doigt 60, égal au rapport existant entre d'une part le mouvement désiré des fils 38 et d'autre part la différence entre le diamètre intérieur de la douille 142 et l'axe vertical long de la section en losange 64 du doigt 60.

La Figure 13 représente schématiquement le circuit de commande de l'imprimante 10 qui peut être utilisé avec un processeur 174 délivrant des signaux pour commander la logique 176 afin de provoquer l'impression d'une ligne de caractères. La logique de commande 176 emmagasine les caractères à imprimer et délivre les signaux de commande du solénoïde de basculement 124 pour commander le mouvement latéral de la tête d'impression 12, l'entraînement du papier par le système d'alimentation du papier 18 et le déclenchement des huit dispositifs d'actionnement des fils d'impression 36. Ce système de commande, à l'exception de la commande du solénoïde de basculement 124, est décrit en détail dans le brevet FR-A-2 374 691. La commande du solénoïde de basculement requiert le conditionnement d'une bascule à la fin ou à la droite du mouvement de gauche à droite de la tête d'impression et le maintien de ce conditionnement pendant tout le mouvement de droite à gauche de ladite tête d'impression. La sortie de la bascule peut être couplée, par des circuits d'excitation appropriés, au solénoïde de commande 124.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles, dans le cadre des revendications.

## Revendications

1. Imprimante du genre comprenant:
une tête d'impression par points, à matrice de fils, cette tête comportant plusieurs fils d'impression qui sont actionnés pour imprimer une série de premiers points sur un milieu d'enregistrement tandis que la tête se déplace latéralement devant ledit milieu, et ladite tête pouvant être basculée pour imprimer une série de seconds points entre les premiers points imprimés,
une tête d'impression (30, 32) comportant plusieurs fils d'impression, le centre de l'extrémité d'impression de chaque fil étant séparé du centre des fils adjacents par une distance donnée,
un chariot (34), pouvant se déplacer devant ledit milieu, et portant la tête d'impression,
des moyens (56, 58) de rotation permettant à la tête d'impression de pivoter par rapport au chariot,
ladite imprimante étant caractérisée en ce qu'elle comporte en outre:
un doigt amovible (60) faisant partie de la tête d'impression et s'étendant au-delà de cette tête, ce doigt étant disposé parallèlement à l'axe de rotation de la tête,
une ouverture (140) ménagée dans le chariot pour recevoir une douille également amovible (142) recevant ledit doigt, cette douille ayant une dimension intérieure, le long de la trajectoire suivie par ledit doigt en rotation, excédant la dimension du doigt tangentielle à ladite trajectoire de rotation, d'une longueur prédéterminée dépendant du basculement désiré de telle sorte que la tête imprime la série de premiers points lorsque le doigt (6) est en bas de l'ouverture et la série de seconds points lorsque le doigt est en haut de l'ouverture, et
des moyens d'entraînement pour faire privoter la tête d'impression par rapport au chariot.

2. Imprimante selon la revendication 1, caractérisée en ce que la série de premiers points est imprimée lorsque la tête se déplace le long du milieu d'enregistrement dans un sens et la série de seconds points est imprimée lorsque la tête se déplace dans un sens opposé.

3. Imprimante selon l'une des revendications 1 ou 2, caractérisée en ce que les moyens d'entraînement comprennent un solénoïde (124) pour faire pivoter, lorsqu'il est excité, la tête d'impression dans un sens et un élément flexible (150) pour faire pivoter la tête d'impression dans le sens opposé lorsque le solénoïde n'est pas excité.

4. Imprimante selon la revendication 3, caractérisée en ce que le chariot comporte en outre une deuxième ouverture (148) aboutissant perpendiculairement dans la première ouverture (140), cette deuxième ouverture contenant l'élément flexible (150) qui est maintenu comprimé pour appliquer une pression contre ledit doigt, la force exercée par l'élément flexible sur le doigt (60) étant moindre que celle exercée par le solénoïde contre la tête d'impression, lorsqu'il est excité.

5. Imprimante selon la revendication 4, caractérisée en ce que les moyens d'entraînement comportent en outre un élément de maintien (122) fixé au chariot, cet élément servant à fixer le solénoïde (124) et à maintenir l'élément flexible comprimé dans la deuxième ouverture.

6. Imprimante selon la revendication 5, caractérisée en ce que la tête d'impression comporte une oreille (34) qui s'étend au-dessus dudit élément de maintien (122) et le solénoïde (124) comporte un piston mobile qui traverse cet élément de maintien et qui applique une force à ladite oreille lorsque le solénoide est excité.

7. Imprimante selon l'une quelconque des revendications précédentes, caractérisée en ce que ladite ouverture ménagée dans la douille (142) est circulaire et le doigt (60) a une section en forme de losange dont la diagonale la plus grande est trangentielle à la trajectoire de rotation du doigt.

## Patentansprüche

1.Drucker
mit einem eine Drahtpunktmatrix aufweisenden Punktdruckkopf, wobei der Punktdruckkopf eine Vielzahl das Abdrucken einer Serie von ersten Punkten auf einem Aufzeichnungsmedium bewirkenden Punktdrähten enthält, während sich der Punktdruckkopf längs über dem Aufzeichnungsmedium bewegt, und wobei der Punktdruckkopf zum Abdrucken einer Serie von zweiten Punkten zwischen den ersten abgedruckten Punkten verschwenkt werden kann, mit einem eine Vielzahl von Druckdrähten aufweisenden Punktdruckkopf (30, 32) wobei das Zentrum des Abdruckendes jedes Drahtes einen bestimmten Abstand vom Zentrum der benachbarten Punktdrähte hat,
mit einem Schlitten (34), der sich über dem Aufzeichnungsmedium bewegen kann, und der den Punktdruckkopf trägt und
mit Schwenkmitteln (56, 58) für das Verschwenken des Punktdruckkopfes hinsichtlich des Schlittens, dadurch gekennzeichnet,
daß ein versetzbarer Finger (60) vorgesehen ist, der zu dem Punktdruckkopf gehört, und der sich über den Punktdruckkopf hinaus erstreckt, wobei der Finger parallel zu der Schwenkachse des Druckkopfes angeordnet ist,
daß eine Öffnung (140) in dem Schlitten vorgesehen ist, die für eine auch versetzbare, den Finger unterbringende Hülse vorgesehen ist, deren Innendurchmesser entlang der von dem sich drehenden Finger betroffenen Strecke um eine vorbestimmte Länge die Tangentialabmessungen des Fingers hinsichtlich der Strecke der Drehbewegung in Abhängigkeit von der erwünschten Kippbewegung so überschreitet, daß der Punktdruckkopf die Serie der ersten Punkte abdruckt, wenn sich der Finger (60) hinsichtlich der Öffnung unten befindet, und die Serie der zweiten Punkte abdruckt, wenn sich der Finger hinsichtlich der Öffnung oben befindet, und
daß Antriebsmittel vorgesehen sind, die den Punktdruckkopf hinsichtlich des Schlittens verschwenken lassen.

2. Drucker nach Anspruch 1, dadurch gekennzeichnet, daß die Serie der ersten Punkte abgedruckt wird, wenn sich der Punktdruckkopf in eine Richtung entlang des Aufzeichnungsmediums bewegt, und die Serie der zweiten Punkte abgedruckt wird, wenn sich der Punktdruckkopf in der entgegengesetzten Richtung bewegt.

3. Drucker nach einem der Ansprüche 1 oder 2, dadurch gekennzeichnet, daß die Antriebsmittel ein Solenoid (124) aufweisen, das bei Erregung den Punktdruckkopf in eine Richtung verschwenken läßt, und daß die Antriebsmittel ein flexibles Element (150) aufweisen, das den Punktdruckkopf in der entgegengesetzten Richtung verschwenken läßt, wenn das Solenoid nicht erregt ist.

4. Drucker nach Anspruch 3, dadurch gekennzeichnet, daß der Schlitten eine zusätzliche zweite senkrecht in die erste Öffnung (140) mündende Öffnung (148) aufweist, in der das flexible Element (150) untergebracht ist, das unter Federdruck gehalten wird, um einen Druck gegen den Finger auszuüben, wobei die von dem flexiblen Element gegen den Finger (60) ausgeübte Kraft kleiner als die von dem erregten Solenoid gegen den Punktdruckkopf ausgeübte Kraft ist.

5. Drucker nach Anspruch 4, dadurch gekennzeichnet, daß die Antriebsmittel außerdem ein an dem Schlitten befestigtes Halteelement (122) aufweisen, das zum Befestigen des Solenoids (124) und zum Halten des in der zweiten Öffnung unter Federdruck gehaltenen flexiblen Elements dient.

6. Drucker nach Anspruch 5, dadurch gekennzeichnet,
daß der Punktdruckkopf ein Verlängerungsstück aufweist, das sich über das Halteelement (122) erstreckt,
und daß das Solenoid (124) einen beweglichen Kolben aufweist, der durch das Halteelement verläuft, und bei Erregung des Solenoids eine Kraft gegen das Verlängerungsstück ausübt.

7. Drucker nach einem der vorhergehenden Ansprüche, dadurch gekennzeichnet, daß die in der Hülse (142) angeordnete Öffnung kreisförmig ist, und der Finger (60) einen rautenförmigen Querschnitt hat, dessen größte Diagonale tangential zu der Strecke des drehenden Fingers verläuft.

## Claims

1. A printer of the type comprising:
a dot print head with a metrix of print wires, said head having a plurality of print wires which are actuated to print a series of first dots on a record medium while said head is laterally moved across said medium, and head being tilted to print a series of second dots between the first printed dots,
a print head (30, 32) with a plurality of print wires, the centre of the print end of each wire being separated from the centre of the adjacent wires, by a given distance,
a frame means (34)- being moved across said medium and holding the print head.
means (56, 50) for pivoting said print head with respect to said frame means,
said printer being characterized in that it further comprises:
a removable pin means (60) integral with the print head and extending beyond said print head, said pin means being parallel to the head awis of rotation,
an opening (140) within said frame means for receiving a removable brushing (142) receiving said pin means, said brushing having an inner diameter along the path followed by said pin means in rotation, exceeding the pin means dimension tangential to said path of rotation, by a predetermined amount depending on the tilting movement to be obtained so that the head prints the series of first dots when pin means (60) is at the bottom of the opening and the series of second dots when the pin means is at the top of the opening, and
driving means for pivoting the print head with respect to the frame means.

2. A printer according to claim 1, characterized in that the series of first dots is printed when the head is moved across the record medium in one direction and the series of second dots when the head is moved in the opposite direction.

3. A printer according to claim 1 or 2, characterized in that the drive means comprises a solenoid (124) for pivoting the print head in one direction when it is energized and a spring means (150) for pivoting the print head in the opposite direction when said solenoid is not energized.

4. A printer according to claim 3, characterized in that the frame means further comprises a second opening (148) intersecting and perpendicular to said first opening (140), said second opening containing spring means (150) which is compressively held to apply a force against said pin means, the force applied by the spring means against pin means (60) being less than the force provided by the solenoid against the print head when it is energized.

5. A printer according to claim 4, characterized in that the drive means further comprise an holding means (122) secured to the frame means, said means (122) holding said solenoid (124) and maintaining said spring means compressed in said second opening.

6. A printer according to claim 5, characterized in that the print head comprises an extension plate (54) extending above said holding means (122) and solenoid (124) has a movable piston which goes through said holding and applies a force against said extension plate when the solenoid is energized.

7. A printer according to any one of the above claims, characterized in that said opening provided in bushing (142) is circular in shape and said pin means (60) is diamond in shape and has its longest diangonal dimension tangential to the path of rotation of said pin means.
